# FASCICULE DE BREVET EUROPEEN

(11) **EP 0 195 170 B1**
(45) Date de publication et mention de la délivrance du brevet: **23.05.1990**
(21) Numéro de dépôt: 85402163.1
(22) Date de dépôt: 08.11.1985
(51) Int. Cl.: A61F 15/00, B65D 83/02

(54) **Dispositif de conditionnement et de distribution d'objets allongés**
Aufbewahrungs- und Ausgabevorrichtung für stabförmige Gegenstände
Storage and distribution device for elongated objects

(30) Priorité: 11.03.1985 FR 19850003519; 29.04.1985 FR 19850006493
(43) Date de publication de la demande: 24.09.1986
(73) Titulaire: TEMPO-SANYS Société dite:, F-92806 Puteaux (Hauts de Seine) (FR)
(72) Inventeur: Nicolas, Annette, Bagneux (Hauts de Seine) (FR)
(74) Mandataire: Cabinet Pierre HERRBURGER

(56) Documents cités:
- US-2 623 800
- US-4 308 974
- US-4 365 709
- NL-7 713 036
- US-4 664 291
- FR-776494
- US-2 878 971
- US-2 562 180
- DE-1 226 484
- CH-590766
- FR-1 132 288

## Description

La présente invention a pour objet un dispositif contenant des objets allongés semblables notamment des bâtonnets garnis d'ouate à leurs deux extrémités et permettant la distribution de ces objets.

Les bâtonnets ouatés sont, depuis de nombreuses années, largement utilisés, notamment pour la toilette des enfants. Ces bâtonnets sont, généralement, présentés dans des boîtes en plastique de forme parallélépédique ou cylindrique dont le rangement dans les salles de bains n'est pas toujours des plus aisés.

En effet, il s'agit là d'un article dont l'usage très courant oblige, dans cesse, à ouvrir ou fermer le couvercle de la boîte le contenant, ce qui n'est pas toujours très satisfaisant du point de vue de l'hygiène et entraîne des risques fréquents de chute, obligeant l'utilisateur à une remise en place longue et pénible, étant donné que les bâtonnets, pour pouvoir tous être placés dans la boîte les contenant, doivent toujours être rangés exactement parallèlement les uns aux autres.

Pour remédier à cet inconvénient, on a déjà proposé un dispositif de conditionnement et de distribution consistant en deux cylindres coaxiaux mobiles en rotation l'un par rapport à l'autre. Chacun de ces cylinders est muni d'une fente verticale de dimension assez grande pour qu'un utilisateur puisse y passer les doigts; lorsque les deux encoches sont en regard l'une de l'autre, il est donc possible de saisir les bâtonnets se trouvant à l'intérieur du dispositif. Il s'agit là d'un dispositif relativement sophistiqué, donc onéreux, ne pouvant donner entière satisfaction, étant donné que, lorsqu'il n'y a plus beaucoup de bâtonnets à l'intérieur des cylindres, ceux-ci ont tendance à se coucher, et leur préhension s'avère assez incommode et nécessite l'utilisation des deux mains.

Pour remédier à ces inconvénients, on a mis au point des dispositifs se composant schématiquement d'un coffret parallèlépipèdique muni d'un couvercle amovible dont un côté, notamment le petit côté, a une longueur correspondant à celle des objets allongés qu'il est destiné à contenir, parallèlement les uns aux autres, ainsi que d'un support de réception rigide portant un réceptacle dans lequel on peut faire glisser le coffret muni de son couvercle, le réceptacle du support de réception comportant une face inférieure ou face d'appui destinée à recevoir une face ou face de repos du coffret ainsi qu'une face avant ou de préhension.

Le brevet US 2 623 800 décrit par exemple un dispositif de ce type dans lequel la face de préhension du réceptacle est munie à sa partie inférieure située au niveau de la face d'appui d'une fente de passage des objets allongés sensiblement horizontale et en face de laquelle les objects viennent se placer, cette fente coopérant pour permettre de saisir un à un, de part et d'autre, entre le pouce et l'index, et de dégager en les faisant glisser vers l'extérieur les objets allongés se trouvant dans le coffret mis en place dans le réceptacle, avec des organes de préhension constitués, d'une part, par une première encoche prévue sur la face de repos du coffret et, d'autre part, par une seconde encoche contiguë à la fente de passage des objets allongés prévue sur la face d'appui du réceptacle, ainsi que par une entaille longitudinale prévue sur la face avant du réceptacle sensiblement perpendiculairement à la fente de passage, au droit de la seconde encoche, les première et seconde encoches se correspondant lorsque le coffret est mis en place dans le réceptacle pour permettre de saisir manuellement l'objet allongé.

Par ailleurs, le brevet NL 77 13 036 décrit également un dispositif du type susmentionné contenant des objets allongés et destiné à être utilisé en position verticale qui comprend une face de préhension muni d'une fente de passage et un coffret contenant les objets allongés qui viennent automatiquement se placer sous l'effet de leur gravité en face de la fente de passage, la face de préhension étant muni d'une entaille longitudinale qui se prolonge dans la partie inférieure ou socle du support de réception.

La présente invention a pour point de départ un dispositif du type décrit dans le brevet US 2 623 800 mais dans lequel les objets allongés viennent se placer en face de la fente sous l'effet de leur gravité.

Le dispositif se distingue également en ce que l'entaille longitudinale se prolonge sur le socle et en ce que les premières et secondes encoches ont les mêmes dimensions.

Donc, conformément à l'invention, pour se servir du dispositif pour la distribution des bâtonnets, il suffit d'enlever le couvercle du coffret et de le faire glisse, avec son contenu, dans le réceptacle du support de réception.

Selon la configuration la plus habituelle du dispositif objet de l'invention, la fente de passage des bâtonnets est sensiblement horizontale, et donc, au fur et à mesure que le coffret se vide, ceux-ci tombent en face de la fente sous l'effet de leur gravité. Donc, les bâtonnets sont aussi faciles à saisir lorsque le coffret est presque vide que lorsqu'il est plein.

De plus, pour le conditionnement et la présentation à la vente, il est possible de mettre en place le coffret fermé par son couvercle, à l'intérieur du réceptacle, permettant ainsi de diminuer le volume et d'alléger le coût lié au transport, et donc, de proposer parallèlement des supports de réception garnis d'un coffret et des coffrets faisant office de "recharge".

Le socle sur lequel repose la face d'appui du réceptacle peut être quelconque sans pour cela sortir du cadre de l'invention, et peut même, dans certains cas, être constitué par la face d'appui elle-même; cependant, dans le cas général, celui-ci est constitué par une bande tubulaire, notamment à section rectangulaire.

Bien entendu, le matériau consitutif du dispositif objet de l'invention peut être quelconque; celui utilisé, dans le cas général, est une matière plastique moulée colorée ou transparente.

Le dispositif décrit ci-dessus a pour avantage d'être d'un utilisation très simple et très pratique; on peu néanmoins lui reprocher d'obliger à enlever le couvercle du coffret avant de faire glisser ce dernier, avec son contenu, dans le réceptacle du support de réception. Or, l'expérience a montré que cette opération n'est, en réalité, pas des plus commodes, et qu'il est fréquent de renverser les bâtonnets avant leur introduction dans le réceptacle.

La présente invention a pour objet de remédier à cet inconvénient en proposant un dispositif de ce type pouvant être utilisé pour la distribution de bâtonnets sans avoir à enlever le couvercle du coffret, le dispositif selon l'invention én défini per les caractéristiques de la revendication 1.

Ainsi, après introduction du coffret dans le réceptacle, il suffit de soulever le couvercle à sa partie supérieure et de le faire glisser vers l'extérieur pour libérer la fente de passage et dont permettre à l'utilisateur de saisir manuellement les bâtonnets sans qu'il n'ait à maintenir manuellement le couvercle dans cette position.

Ces butées peuvent être constituées par deux bourrelets en équerre prévus sur les bords latéraux de la partie interne de la face de préhension du réceptacle.

Ces butées peuvent, également, être constituées par deux ergots latéraux de forme trapézoïdale situés sur les rebords du couvercle à l'opposé de son côté ne portant pas de rebord.

Lors du glissement du couvercle, ces ergots viennent automatiquement en butée contre les extrémités des faces latérales du réceptacle pour maintenir le couvercle au-dessus de la fente de passage.

Bien entendu, les butées pourraient avoir une configuration autre sans pour cela sortie de cadre de l'invention.

L'expérience a, néanmoins, montré que pour que le dispositif puissent être utilisé de manière optimale, les butées doivent être disposées de manière à maintenir le couvercle à environ deux centimètre de la face d'appui du réceptacle.

Selon une autre caractéristique de l'invention, l'entaille s'étend sur la totalité de la longueur de la face avantdu réceptacle. Cette caractéristique permet de conférer au réceptacle une certaine élasticité pouvant favoriser la mise en place du coffret, notamment lors du transport, lorsqu'il est encore muni de son couvercle.

De préférence, les encoches sont placées à la partie centrale du dispositif, afin de pouvoir saisir les bâtonnets par leur partie médiane sans risquer de souiller leurs extrémités ouatées; cette caractéristique est très avantageuse du point de vue de l'hygiène.

Selon une autre caractéristique de l'invention, la face d'appui du réceptacle se prolonge vers l'extérieur au-delà de la fente de passage par un rebord de réception des objets allongés, interrompu par la seconde encoche.

La présence de ce rebord permet de maintenir les bâtonnets lors de leur préhension; ce maintien est encore amélioré si l'extrémité du rebord est relevée.

Lors de son utilisation, le dispositif selon l'invention peut être simplement posé sur un support plan; il peut également être accroché sur une paroi verticale au moyen d'une patte munie d'un orifice prévu à cet effet à sa partie supérieur ou encore être muni, à sa partie arrière d'organes auto-adhèsifs permettant sa fixation.

Le couvercle peut présenter une fente correspondant à la fente de passage des bâtonnets du support de réception et permettant la distribution de ces derniers lorsque le couvercle est mis en place sur le boîtier.

Les caractéristiques du dispositif qui fait l'objet de l'invention seront décrites plus détail en se référant aux dessins annexés, dans lesquels:
- la figure 1 est une vue en perspective du dispositif,
- la figure 2 représente le support de réception,
- la figure 3 représente le coffret contenant les bâtonnets,
- la figure 4 représente le couvercle.

Selon la figure 1, le dispositif objet de l'invention se compose d'un coffret 1 ainsi que d'un support rigide 2 contenant un réceptacle 3 susceptible de permettre l'introduction du coffret 1.

Selon la figure 3, le coffret 1 est de forme parallélépipèdique, et est muni d'un couvercle amovible 4.

Ce coffret est destiné à contenir, parallèlement les uns aux autres, des bâtonnets 5 garnis d'ouate à leurs deux extrémités, dont seulement deux ont été représentés sur la figure dans un but de simplification.

Ces bâtonnets 5 sont disposés le long des petits côtés 6₁, 6₂ du coffret 1 qui ont une longueur correspondante.

Selon la figure 2, le réceptacle 3 du support de réception 2 a une forme parallélépipèdique correspondant à celle du coffret 1, et ses dimensions sont choisies de manière à pouvoir y introduire le coffret 1 muni de son couvercle 4.

Selon la figure 2, le réceptacle 3 du support 2 comporte une face inférieure 7 ou face d'appui destinée à recevoir une face de repos 8 du coffret 1, comme indiqué sur la figure 1. Ce réceptacle 3 comporte également une face avant ou de préhension 9 destinée à corrspondre avec la face ouverte 10 (munie du couvercle 4) du coffret 1 plein. Cette face de préhension 9 est munie, à sa partie inférieure située au niveau de la face d'appui 7, d'une fente horizontale 11 permettant le passage des bâtonnets 5 comme indiqué sur la figure 1.

La face d'appui 7 repose, par ailleurs, sur un socle 12 constitué par une bande tubulaire à section rectangulaire de forme correspondant à celle du réceptacle 3.

Donc, pour utiliser le dispositif en tant que distributeur, il suffit d'introduire le coffret 1 par glissement dans le réceptacle 3 du support de réception 2 en soulevant son couvercle 4 pour aboutir à la position représentée sur la figure 1.

Dans cette position, les bâtonnets 5 contenus dans le coffret 1 se dirigent, sous l'effet de leur gravité, vers la partie inférieure du réceptacle 3, selon la flèche A, jusqu'à se trouver en regard de la fente de passage 11 où il ne reste plus à l'utilisateur qu'à les saisir manuellement.

Pour faciliter la prise en main des bâtonnets 5, notamment entre le pouce et l'index, la face de repos 8 du coffret 1 est munie d'une première encoche 13, coïncidant, dans la position représentée sur la figure 1, avec une seconde encoche 14 de mêmes dimensions, prévue sur la face d'appui 7 du réceptacle 3.

La seconde encoche 14 est contiguë à la fente de passage 11 des bâtonnets 5 et est située approximativement à la partie médiane de cette dernière.

Selon les figures 1 et 2, les encoches 13 et 14 coopérent avec une entaille longitudinale 15 prévue sur la face avant 9 de réceptacle 3, sensiblement perpendiculairement à la fente de passage 11, à la partie médiane de cette dernière. L'encoche 15 se prolonge au-delà de la fente de passage 11 au niveau du socle 12.

Ainsi, selon la figure 1, lorsqu'un utilisateur veut saisir un bâtonnet 5, il suffit d'introduire son pouce et son index dans l'entaille 15, respectivement de part et d'autre de la fente de passage 11 et de tirer perpendiculairement selon la flèche B, un bâtonnet 5 de part et d'autre des deux encoches 13 et 14. On voit qu'il s'agit là d'un mouvement extrêmement simple, même quand le coffret 1 est presque vide, étant donné que, comme déjà indiqué au fur et à mesure que le coffret 1 se vide, les bâtonnets 5 qi'il contient, tombent au droit de la fente de passage 11 sous l'effet de leur gravité conformément à la flèche A.

Selon la figure 2, pour assurer le maintien des bâtonnets 5 lors de leur préhension, la face d'appui 7 du réceptacle 3 se prolonge vers l'extérieur au-delà de la fente de passage 11 par un rebord 16 dont l'extrémité 17 est relevée.

Le dispositif comporte, par ailleurs, à sa partie supérieure, une patte supérieure, une patte d'accrochage 18 munie d'un orifice 19 permettant son accrochage, notamment à un clou. Sa face arrière 20 peut, par ailleurs, être muni d'organes auto-adhésifs non représentés, permettant sa fixation sur une paroi verticale.

Par ailleurs et selon les figures 1 et 3, le couvercle 4 est muni d'un rebord 40 surtrois de ses côtés, tandis que le quatrième 4₁ correspondant au petit côté 6₁ et à la face de repos 8 du coffret 1 est laissé libre de façon à permettre au couvercle 4 de coulisser sur le coffret 1, comme représenté sur la figure 3.

Cette caractéristique permet de mettre en place, dans le réceptacle 3, l'ensemble coffret 1-couvercle 4, puis, dans un second temps, de libèrer la fente de passage 11 en soulevant manuellement le couvercle 4 selon la flèche C comme représente sur la figure 1.

Il convient de remarquer que conformément à l'invention, la face 4₂ du couvercle 4 opposée à la face 4₁ pourrait être elles aussi dépourvue de rebord 40.

Pour permettre de retenir le couvercle dans cette position, selon une première variante du dispositif, la face de préhension 9 de réceptacle 3 est munie, à sa partie interne etsur ses bords latéraux, de deux bourrelets en équerre 90 faisant office de butée de manière à maintenir, après coulissement du couvercle 4, son côté 4, dépourvu de rebords 40 au-dessus de la fente de passage 11.

Selon la figure 2, la distance d entre les bourrelets 90 et la face d'appui 7 du réceptacle 3 est approximativement égale à deux centimètres.

Selon la figure 4, et conformément à une seconde variante du dispositif, le couvercle 4 est muni, sur les bords de son côté opposé au côté 4₁ ne portant pas de rebord 40, de deux ergots latéraux91 de forme trapészoïdale faisant office de butées lors du coulissement du coffret 1 et du couvercle 4 à l'intérieur du réceptacle 3 comme représente en pointillés sur la figure 1, pour retenir le couvercle 4 au-dessus de la fente de passage 11 des objets allongés 5.

L'expérience a montré que pour obtenir un fonctionnement correct du dispositif, la longueur d₁ des ergots latéraux 91 devait être de l'ordre de deux centimètres.

## Revendications

1. Dispositif contenant des objets allongés semblables, notamment des bâtonnets garnis d'ouate à leurs dex extrémités, et permettant la distribution de ces objets, dispositif se composant d'un coffret parallélépipèdique (1) muni d'un couvercle amovible (4) dont un côté, notamment le petit côté (6), a une longueur correspondant à celle des objets allongés (5) qu'il est destiné à contenir, parallèlement les uns aux autres, ainsi que d'un support de réception rigide (2) portant un réceptacle (3) dans lequel on peutfaire glisser le coffret (1) muni de son couvercle (4), le support de réception (2) étant muni d'un socle (12), le réceptacle (3) du support de réception (2) comportant une face inférieure on face d'appui (7) destinée à recevoir une face ou face de repos (8) du coffret (1) ainsi qu'une face avant ou de préhension (9) munie, à sa partie inférieure située au niveau de la face d'appui (7), d'une fente de passage (11) des objets allongés (5), cette fente coopérant, pour permettre de saisir un à un, de part et d'autre, entre le pouce et l'index et de dégager en les faisant glisser vers l'extérieur, les objets allongés (5) se trouvant dans le coffret (1) mis en place dans le réceptacle, avec des organes de préhension constitués, d'une part, par une première encoche (13) prévue sur la face de repos (8) du coffret (1) et, d'autre part, par une seconde encoche (14) contiguë à la fente de passage (11) des objets allongés (5) prévue sur la face d'appui (7) du réceptacle (3), ainsi que par une entaille longitudinale (15) prévue sur la face avant (9) du réceptacle (3) sensiblement perpendiculairement à la fente de passage (11) au droit de la seconde encoche (14), les première et seconde encoches (13, 14) se correspondant lorsque le coffret (1) est mis en place dans le réceptacle (3) pour permettre de saisir manuellement l'objet allongé (5), dispositif **caractérisé en ce que** les objets allongés (5) viennent automatiquement se placer sout l'effet de leur priorité en face de la fente de persage (11), **en ce que** la deuxième encoche (14) a les mêmes dimensions que la première encoche (12), **en ce que** l'entaille longitudinale (15) re prolonge sur le socle (12) et **en ce que** le couvercle (4) est muni d'un rebord (40) sur trois de ces côtés, tandis que le quatrième (4₁) correspondant à la face de repos (8) du coffret (1) est laissé libre de façon à permettre au couvercle (4) de coulisser sur le coffret et coopère avsc des butées (90, 91) susceptibles, lors du coulissement du couvercle (4), de le maintenir au-dessus de la fente de passage (11).

2. Dispositif selon la revendication 1, **caractérisé en ce que** les butées sont constituées par deux bourrelets en équerre (90) prévus sur les bords latéraux de la partie interne de la face de préhension (9) du réceptacle.

3. Dispositif selon l'une quelconque des revendications 1 et 2, **caractérisé en ce que** les butées sont disposées à environ deux centimètres de la face d'appui du réceptacle (3).

4. Dispositif selon l'une quelconque des revendications 1 à 3, **caractérisé en ce que** les butées sont constituées par deux ergots latéraux (91) de forme trapézoïdale situés sur les rebords (40) du couvercle (4) à l'opposé du côté (4₁).

5. Dispositif selon la revendication 4, **caractérisé en ce que** les ergots (91) ont une longueur d'environ deux centimètres.

6. Dispositif selon l'une quelconque des revendications 1 à 5, **caractérisé en ce que** le support de réception (2) est muni d'un socle (12) constitué par une bande tubulaire, notamment à section rectangulaire sur laquelle repose la face d'appui (7) du réceptacle (3).

7. Dispositif selon l'une quelconque des revendications 1 à 6, **caractérisé en ce que** l'entaille (15) s'étend sur la totalité de la longueur de la face avant (9) du réceptacle (3).

8. Dispositif selon l'une quelconque des revendications 1 à 7, **caractérisé en ce que** la face d'appui (7) du réceptacle (3) se prolonge vers l'extérieur sur au-delà de la fente de passage (11) par un rebord (16) de réception des objets allongés (5) interrompu par la seconde encoche (14).

9. Dispositif selon la revendication 8, **caractérisé en ce que** l'extrémité (17) de rebord (16) de réception des objets allongés (5) est relevée.

10. Dispositif selon l'une quelconque des revendications 1 à 9, **caractérisé en ce qu'**il est muni d'organes (18, 19) permettant son accrochage sur une paroi verticale.

11. Dispositif selon l'une quelconque des revendications 1 à 10, **caractérisé en ce qu'**il est muni d'organes auto-adhésifs permettant son accrochage sur une paroi verticale.

## Patentansprüche

1. Vorrichtung zur Aufnahme ähnlicher, länglicher Gegenstände, insbesondere von an ihren beiden Enden mit Watte versehenen Stäbchen, und zur Ausgabe dieser Gegenstände, Vorrichtung, bestehend aus einem quaderförmigen, mit einem entfernbaren Deckel (4) versehenen Kasten (1), der auf einer Seite, insbesondere der kleinen Seite (6), einer der Länge der länglichen Gegenstände (5), die er parallel zueinander liegend aufnehmen soll, entsprechende Länge aufweist, sowie aus einem festen Halter (2), der einen Behälter (3) trägt, in den man den Kasten (1) mit seinem Deckel (4) schieben kann, wobei der Halter (2) einen Sockel (12) und der Behälter (3) des Halters (2) eine untere Fläche oder Stützfläche (7) aufweist, die zur Aufnahme einer Fläche, der Anlagefläche (8), des Kastens (1) bestimmt ist, sowie eine Vorderfläche oder Haltefläche (9), die in ihrem unteren, sich in Höhe der Stützfläche (7) befindenden Teil mit einem Durchlaßschlitz (11) für die länglichen Gegenstände (5) versehen ist, wobei dieser Schlitz mit Greifmitteln zusammenarbeitet, um zu ermöglichen, die sich im Kasten (1) innerhalb des Behälters befindenden, länglichen Gegenstände (5) einzeln von beiden Seiten mit Daumen und Zeigefinger zu ergreifen und durch Hinausschieben zu entnehmen, Greifmittel, die einerseits aus einer in der Anlagefläche (8) des Kastens (1) vorgesehenen Aussparung (13) und andererseits aus einer sich an den Durchlaßschlitz (11) für die länglichen Gegenstände (5) anschließenden zweiten Aussparung (14) in der Stützfläche (7) des Behälters (3) bestehen, sowie aus einem im wesentlichen senkrecht zum Durchlaßschlitz (11) und im rechten Winkel zur zweiten Aussparung (14) angeordneten Einschnitt in Längsrichtung (15) in der Vorderfläche (9) des Behälters (3), wobei die beiden Aussparungen (13, 14) einander gegenüber liegen, wenn der Kasten (1) sich im Behälter (3) befindet, um zu ermöglichen, den länglichen Gegenstand (5) mit der Hand zu ergreifen, Vorrichtung, **dadurch gekennzeichnet, daß** die länglichen Gegenstände (5) sich automatisch infolge ihres Gewichtes dem Durchlaßschlitz (11) gegenüber anordnen, daß die zweite Aussparung (14) dieselben Abmessungen aufweist, wie die erste (13), daß der Einschnitt in Längsrichtung (15) sich im Sockel (12) fortsetzt und daß der Deckel (4) an drei seiner Seiten einen umgebogenen Rand (40) aufweist, während die vierte (4₁), der Anlagefläche (8) des Kastens (1) entsprechende, frei gelassen wird, so daß der Deckel (4) auf dem Kasten gleiten kann, und mit Anschlägen (90, 91) zusammenarbeitet, die geeignet sind, den Deckel (4) bei seinem Gleiten oberhalb des Durchlaßschlitzes (11) zu halten.

2. Vorrichtung nach Patentanspruch 1, **dadurch gekennzeichnet, daß** die Anschläge aus zwei auf den seitlichen Kanten des Innenteils der Haltefläche (9) des Behälters vorgesehenen Winkelwülsten (90) bestehen.

3. Vorrichtung nach irgendeinem der Patentansprüche 1 und 2, **dadurch gekennzeichnet, daß** die Anschläge im Abstand von ungefähr zwei Zentimetern von der Stützfläche des Behälters (3) angeordnet sind.

4. Vorrichtung nach irgendeinem der Patentansprüche 1 bis 3, **dadurch gekennzeichnet, daß** die Anschläge aus zwei seitlichen, trapezförmigen, auf den Rändern (40) des deckels (4) der Seite (4₁) gegenüerliegenden Nocken (91) bestehen.

5. Vorrichtung nach Patentanspruch 4, **dadurch gekennzeichnet, daß** die Nocken (91) eine Länge von ungefähr zwei Zentimetern haben.

6. Vorrichtung nach irgendeinem der Patentansprüche 1 bis 5, **dadurch gekennzeichnet, daß** der Halter (2) einen Sockel (12) aufweist, der aus einem röhrenförmigen Streifen, insbesondere mit rechteckigem Querschnitt, besteht, auf dem die Stützfläche (7) des Behälters (3) ruht.

7. Vorrichtung nach irgendeinem der Patentansprüche 1 bis 6, **dadurch gekennzeichnet, daß** der Einschnitt (15) sich über die gesamte Länge der Vorderfläche (9) des Behälters (3) erstreckt.

8. Vorrichtung nach irgendeinem der Patentansprüche 1 bis 7, **dadurch gekennzeichnet, daß** die Stützfläche (7) des Behälters (3) sich nach außen über den Durchlaßschlitz (11) hinaus in einem Vorsprung (16) zur Aufnahme der länglichen Gegenstände (5) fortsetzt, der durch die zweite Aussparung (14) unterbrochen wird.

9. Vorrichtung nach Patentanspruch 8, **dadurch gekennzeichnet, daß** das Ende (17) des Vorsprungs (16) zur Aufnahme der länglichen Gegenstände (5) hochgezogen ist.

10. Vorrichtung nach irgendeinem der Patentansprüche 1 bis 9, **dadurch** gekenzeichnet, daß sie mit Mittel (18, 19) zur Befestigung an einer vertikalen Wand versehen ist.

11. Vorrichtung nach irgendeinem der Patentansprüche 1 bis 10, **dadurch gekennzeichnet, daß** sie mit selbstklebenden Mitteln zur Befestigung an einer vertikalen Wand versehen ist.

## Claims

1. A device containing substantially uniform elongate articles, in particular sticks provided with cotton wool at both ends thereof, and enabling said articles to be dispensed, said device comprising a parallelepipedal container (1) which is provided with a detachable lid (4), one side of which, in particular a short side (6), is of a length corresponding to that of mutually parallel elongate articles (5) to be contained therein, said device also comprising a rigid accommodating support (2) having a receptacle (3) in which the container (1) provided with its lid (4) can slide, the accommodating support (2) being provided with a base (12), the receptacle (3) of the accommodating support (2) comprising a lower surface or abutment surface (7) intended to receive a surface or rest surface (8) of the container (1) and also a front or gripping surface (9) which, at a lower portion disposed level with the abutment surface (7), is provided with a slot (11) for the passage of the elongate articles (5), said slot assisting in allowing the elongate articles (5) one at a time to be grasped on either side between the thumb and the index finger, and to be released by causing them to slide outwards, the elongate articles (5)
being disposed in the container (1) fitted into the receptacle with gripping members formed, firstly, by a first recess (13) provided in the rest surface (8) of the container (1) and, secondly, by a second recess (14) adjoining the slot (11) for the passage of the elongate articles (5) and provided in the abutment surface (7) of the receptacle (3), and also by a longitudinal opening (15) provided in the front surface (9) of the receptacle (3) substantially perpendicularly to the passage slot (11) at right angles to the second recess (14), the first and second recesses (13, 14) coming into alignment, when the container (1) is fitted into the receptacle (3), so as to enable an elongate article (5) to be grasped with the hand, said device being **characterised in that** the elongate articles (5) are automatically disposed under the effect of gravity opposite the passage slot (11), **in that** the second recess (14) is of the same size as the first recess (13), **in that** the longitudinal opening (15) extends along the base (12), and **in that** the lid (4) is provided with a lip (40) on three of its sides, whereas the fourth side (4₁) corresponding to the rest surface (8) of the container (1) is left free so as to enable the lid (4) to slide on the container and cooperate with stop members (90, 91) which, during sliding of the lid (4), are able to maintain it above the passage slot (11).

2. A device according to claim 1, **characterised in that** the stop members comprise two right-angled beads (90) provided on the lateral edges of the inner portion of the gripping surface (9) of the receptacle.

3. A device according to either of claims 1 and 2, **characterised in that** the stop members are disposed approximately two centimetres from the abutment surface of the receptacle (3).

4. A device according to any one of claims 1 to 3, **characterised in that** the stop members comprise two trapezium-shaped lateral lugs (91) disposed on the lips (40) of the lid (4) opposite the side (4₁).

5. A device according to claim 4, **characterised in that** the lugs (91) are approximately two centimetres in length.

6. A device according to any one of claims 1 to 5, **characterised in that** the accommodating support (2) is provided with a base (12) formed by a tubular strip, in particular of rectangular section, on which the abutment surface (7) of the receptacle (3) rests.

7. A device according to any one of claims 1 to 6, **characterised in that** the opening (15) extends over the entire length of the front surface (9) of the receptacle (3).

8. A device according to any one of claims 1 to 7, **characterised in that** the abutment surface (7) of the receptacle (3) is extended outwards beyond the passage slot (11) by a tongue (16) for receiving the elongate articles (5) and interrupted by the second recess (14).

9. A device according to claim 8, **characterised in that** the end (17) of the tongue (16) for receiving the elongate articles (5) is raised.

10. A device according to any one of claims 1 to 9, **characterised in that** it is provided with means (18, 19) enabling it to be secured to a vertical wall.

11. A device according to any one of claims 1 to 10, **characterised in that** it is provided with selfadhesive means enabling it to be secured to a vertical wall.
